# FASCICULE DE BREVET EUROPEEN

(11) **EP 3 717 749 B1**
(45) Date de publication et mention de la délivrance du brevet: **29.09.2021**
(21) Numéro de dépôt: 18762286.5
(22) Date de dépôt: 30.08.2018
(51) Int. Cl.: F01D 9/04, F04D 29/56

(54) **ENSEMBLE POUR TURBOMACHINE AXIALE, PROCÉDÉ D'ASSEMBLAGE ET JOINTS D'ÉTANCHÉITÉ ASSOCIÉS**
ANORDNUNG FÜR AXIALTURBOMASCHINE, ZUGEHÖRIGES MONTAGEVERFAHREN UND DICHTUNGEN
ASSEMBLY FOR AXIAL TURBOMACHINE, ASSOCIATED ASSEMBLY METHOD AND SEALS

(30) Priorité: 30.11.2017 BE 201705874
(43) Date de publication de la demande: 07.10.2020
(73) Titulaire: Safran Aero Boosters SA, 4041 Herstal (BE)
(72) Inventeur: RENAUD, Mathieu, 4041 Herstal (BE); DERCLAYE, Alain, 4218 Couthuin (BE); VACCA, Sébastien, 4130 Esneux (BE)
(74) Mandataire: Lecomte & Partners
(86) Numéro de dépôt international: PCT/EP2018/073321
(87) Numéro de publication internationale: WO 2019/105610

(56) Documents cités:
- EP-A1- 2 738 356
- EP-A1- 2 930 308
- EP-A1- 3 064 708

## Description

### Domaine technique

L'invention a trait à un ensemble pour turbomachine axiale, à un procédé d'assemblage d'un ensemble pour turbomachine et à un joint d'étanchéité pour une plateforme de fixation d'aube statorique de turbomachine axiale.

### Technique antérieure

Le document EP 2 930 308 A1 décrit un compresseur de turbomachine dans lequel la paroi du carter est en matériau composite et dispose, sur sa surface interne, de facettes planes pour assurer la fixation des aubes statoriques. A cette fin, les aubes sont pourvues de plateformes agencées à l'extrémité radiale externe de chaque aube, chacune des plateformes venant au contact d'une facette. Ceci permet de réduire les concentrations de contraintes entre la paroi du carter et les aubes. Une couche de matériau abradable est prévue sur la face interne de la paroi du carter. Cette couche d'abradable est disposée en jonction des plateformes et assure la continuité de la surface de guidage du flux d'air. Cependant, il apparaît que cette disposition est insuffisante pour assurer l'étanchéité du flux, et en particulier des fuites d'air peuvent apparaître sous certaines conditions de pression et de température, entre les plateformes et la paroi du carter. Ceci impacte principalement le rendement de la turbomachine et peut affecter la durabilité de la tenue mécanique de la fixation des aubes.

### Résumé de l'invention

### Problème technique

L'invention a pour objectif de résoudre au moins un des problèmes posés par l'art antérieur. Plus précisément, l'invention a pour objectif d'augmenter le rendement de la turbomachine et d'assurer la fiabilité de la fixation des aubes au carter.

### Solution technique

L'invention a trait à un ensemble pour turbomachine axiale, notamment de turboréacteur d'aéronef, l'ensemble comprenant : un carter annulaire avec une surface interne ; une rangée annulaire d'aubes statoriques avec au moins une aube statorique comprenant une pale s'étendant radialement depuis une plateforme de fixation, ladite plateforme de fixation étant fixée au carter et présentant un contour polygonal ; remarquable en ce qu'il comprend en outre un joint d'étanchéité formé par un élément distinct du carter et distinct de la plateforme de fixation, et comprenant un cadre dont le contour épouse le contour polygonal de la plateforme de fixation, ledit cadre étant en contact radial de la plateforme de fixation et du carter afin d'y assurer une étanchéité.

Selon un mode avantageux de l'invention, le cadre délimite de manière étanche une poche radialement entre la plateforme de fixation et le carter, ladite poche s'étendant notamment sur la majorité de la plateforme de fixation.

Selon un mode avantageux de l'invention, le cadre est formé de barres longeant les côtés de la plateforme.

Selon un mode avantageux de l'invention, le cadre du joint a une forme extérieure générale en parallélogramme et préférentiellement rectangulaire.

Selon un mode avantageux de l'invention, la plateforme a un axe de fixation qui traverse un orifice du carter, et en ce que l'axe de fixation traverse le joint.

Selon un mode avantageux de l'invention, une portion du joint est torique ou cylindrique, et entoure l'axe de fixation.

Selon un mode avantageux de l'invention, des segments relient la portion torique ou cylindrique au cadre.

Selon un mode avantageux de l'invention, les segments comprennent deux segments circonférentiels orientés selon la direction circonférentielle de la turbomachine et au moins un segment axial orienté selon la direction axiale de la turbomachine.

Selon un mode avantageux de l'invention, la portion torique ou cylindrique est renfermée dans la moitié amont du joint.

Selon un mode avantageux de l'invention, le joint comprend une languette de renfort aval, préférentiellement s'étendant principalement selon la direction circonférentielle de la turbomachine.

Selon un mode avantageux de l'invention, le joint est interposé entre le carter et plusieurs plateformes d'aubes adjacentes, ledit joint épousant les contours polygonaux de chacune desdites plusieurs plateformes d'aubes adjacentes. Par exemple, plusieurs couples adjacents de plateformes et de facettes peuvent partager le même joint.

Selon un mode avantageux de l'invention, la surface interne du carter comporte une rangée annulaire de facettes recevant les aubes statoriques, une surface radiale externe de la plateforme étant inclinée par rapport à la facette associée et/ou l'épaisseur radiale du joint est plus importante en aval qu'en amont. Du fait du non contact direct entre les deux surfaces respectives de la plateforme et de la facette, elles peuvent ne pas être parallèles car elles ne sont pas en appui l'une sur l'autre. Ainsi, il est possible mais pas indispensable, que le joint ait une épaisseur plus importante en aval qu'en amont, c'est-à-dire à l'endroit où la pression du flux d'air est la plus importante.

Selon un mode avantageux de l'invention, une couche de matériau abradable est prévue sur la face interne du carter, notamment en amont et/ou en aval des facettes, et à distance axialement des plateformes et/ou du joint.

L'invention a également pour objet un procédé d'assemblage d'un ensemble pour turbomachine, remarquable en ce que l'ensemble est l'un des modes de réalisation exposés ci-dessus et en ce que le procédé comprend une étape (a) de mise en place du joint entre le carter et la plateforme d'aube, et une étape (b) de fixation de l'aube au carter pendant laquelle joint est comprimé radialement entre la plateforme de l'aube et le carter.

Selon un mode avantageux de l'invention, le joint est plus comprimé en aval qu'en amont.

Selon un mode avantageux de l'invention, l'étape (b) de fixation comprend le serrage d'un écrou sur l'axe de fixation de manière à comprimer du joint.

Ainsi, l'invention a également trait à un joint d'étanchéité pour une plateforme de fixation d'aube statorique de turbomachine axiale, notamment de turboréacteur d'aéronef, ladite plateforme de fixation présentant un contour polygonal, le joint comprenant : un cadre dont le contour est apte à épouser le contour polygonal de la plateforme de fixation, et des plots thermoformés.

Selon un mode avantageux de l'invention, les plots sont des inserts de moulage du joint.

Selon un mode avantageux de l'invention, les plots comprennent des trous, préférentiellement débouchants, apte à coopérer avec des pions prévus sur la plateforme.

L'invention a également trait à un joint d'étanchéité pour une plateforme de fixation d'aube statorique de turbomachine axiale, notamment de turboréacteur d'aéronef, ladite plateforme de fixation présentant un contour polygonal, le joint comprenant : un cadre dont le contour est apte à épouser le contour polygonal de la plateforme de fixation, et un élément adhésif au moins sur une partie du cadre.

Selon un mode avantageux de l'invention, l'élément adhésif est une couche adhésive prévue sur la partie du cadre apte à venir au contact de la plateforme.

Selon un mode avantageux de l'invention, l'élément adhésif est recouvert d'un opercule.

Selon un mode avantageux de l'invention, le procédé d'assemblage est remarquable en ce que le joint d'étanchéité est selon l'un des modes de réalisations exposés ci-dessus, l'étape (a) de mise en place du joint entre le carter et la plateforme d'aube comprenant une sous-étape de pré-assemblage du joint à la plateforme.

Selon un mode avantageux de l'invention, la sous-étape de pré-assemblage comprend la fixation des plots à des pions prévus sur la plateforme.

Selon un mode avantageux de l'invention, la sous-étape de pré-assemblage comprend l'enlèvement de l'opercule et la fixation par adhérence du joint à la plateforme via l'élément adhésif.

Selon un mode avantageux de l'invention, les plateformes des aubes comprennent des côtés de polygones en contact les uns des autres.

Selon un mode avantageux de l'invention, le cadre forme une boucle continue , et/ou le contour est fermé.

Selon un mode avantageux de l'invention, le joint d'étanchéité, notamment le cadre, forme une boucle fermée et étanche qui est inscrite dans le contour polygonal de la plateforme de fixation.

### Avantages apportés

La présence du joint permet une conception plus simple et plus flexible : la couche d'abradable qui doit être contiguë à la plateforme dans les systèmes connus peut être positionnée à distance car elle n'est plus indispensable à la fonction d'étanchéité. Aussi, la précision d'usinage et de mise en position des surfaces des facettes et des plateformes des aubes n'est plus aussi importante car les tolérances de fabrication peuvent être élargie grâce à la présence du joint.

### Brève description des dessins

La figure 1 représente une turbomachine axiale selon l'invention ;
La figure 2 est un schéma d'un compresseur de turbomachine ;
La figure 3 esquisse une vue axiale du carter du compresseur de turbomachine selon l'invention ;
La figure 4 illustre une aube de stator avec une plateforme en contact d'une facette du carter ;
La figure 5 représente une vue de dessus de l'aube ;
La figure 6 représente une portion de paroi de carter sur laquelle est fixée une aube ;
La figure 7 représente une vue de dessus d'un mode de réalisation d'un joint ;
La figure 8 représente une vue isométrique d'un joint selon un second mode de réalisation ;
La figure 9 représente un troisième mode de réalisation du joint ;
La figure 10 représente une vue isométrique du joint de la figure 9 ;
La figure 11 représente un quatrième mode de réalisation du joint ;
La figure 12 représente un cinquième mode de réalisation du joint ;
La figure 13 représente un sixième mode de réalisation du joint.

### Description des modes de réalisation

Dans la description qui va suivre, les termes intérieur et extérieur renvoient à un positionnement par rapport à l'axe de rotation d'une turbomachine axiale. La direction axiale est selon l'axe de rotation, et la direction radiale est perpendiculaire à la direction axiale. La direction latérale est entendue selon la circonférence, et peut être perpendiculaire à l'axe.

La figure 1 représente un turboréacteur double-flux 2. Le turboréacteur 2 comprend un compresseur basse-pression 4, un compresseur haute-pression 6, une chambre de combustion 8 et une turbine 10. En fonctionnement, la puissance mécanique de la turbine 10 transmise via l'arbre central jusqu'au rotor 12 met en mouvement les deux compresseurs 4 et 6.

Les compresseurs comportent plusieurs rangées d'aubes de rotor associées à des rangées d'aubes de stators. La rotation du rotor autour de son axe de rotation 14 permet ainsi de générer un débit d'air progressivement comprimé jusqu'à la chambre de combustion 8.

Un fan 16 est couplé au rotor 12 et génère un flux d'air qui se divise en un flux primaire 18 et un flux secondaire 20. Les flux primaire 18 et secondaire 20 sont des flux annulaires, ils sont canalisés à l'aide de cloisons cylindriques, ou viroles, qui peuvent être intérieures et/ou extérieures.

La figure 2 est une vue en coupe d'un compresseur d'une turbomachine axiale telle que celle de la figure 1. Le compresseur peut être un compresseur basse-pression 4. On peut y observer une partie du fan 16 ainsi que le bec de séparation 22 du flux primaire 18 et du flux secondaire 20. Le rotor 12 peut comprendre plusieurs rangées d'aubes rotoriques 24.

Le compresseur basse-pression 4 comprend au moins un redresseur qui contient une rangée annulaire d'aubes statoriques 26. Chaque redresseur est associé au fan 16 ou à une rangée d'aubes rotoriques 24 pour en redresser le flux d'air, de sorte à convertir la vitesse du flux en pression.

Le compresseur comprend au moins un carter 28. Le carter 28 peut présenter une forme généralement circulaire ou tubulaire. Il peut être un carter externe de compresseur et peut être en matériaux composites, ce qui permet de réduire sa masse tout en optimisant sa rigidité. Le carter 28 peut comprendre des brides de fixation 30, par exemple des brides annulaires de fixation 30 pour la fixation du bec de séparation 22 et/ou pour se fixer à un carter intermédiaire de soufflante de la turbomachine. Le carter assure alors une fonction de lien mécanique entre le bec de séparation 22 et le carter intercalaire 32. Le carter assure également une fonction de centrage du bec de séparation 22 par rapport au carter intermédiaire, par exemple à l'aide de ses brides annulaires. Les brides annulaires 30 peuvent être en composite et comprendre des orifices de fixation (non représentés) pour permettre une fixation par boulons, ou par lockbolts. Les brides 30 peuvent comprendre des surfaces de centrage, tels des orifices de centrage.

La carter 28 peut comprendre une paroi 32 généralement circulaire ou en arc de cercle, dont les bords axiaux peuvent être délimités par les brides 30. La paroi 32 peut présenter un profil de révolution autour de l'axe de rotation 14. La paroi 32 peut être en matériau composite, avec une matrice et un renfort. La paroi 32 peut présenter une forme d'ogive, avec une variation de rayon le long de l'axe 14.

Le carter peut être formé de demi-coquilles ou de demi-carters, qui sont séparés par un plan axial. Les demi-coquilles du carter sont reliées à l'aide de brides axiales.

Les aubes statoriques 26 s'étendent essentiellement radialement depuis la paroi 32, au niveau de zones annulaires de réception d'aubes. Ces zones peuvent comprendre des moyens de fixations telles des gorges annulaires, ou des orifices de fixation. Les aubes 26 peuvent y être fixées de manière individuelle, ou former des segments d'aubes fixés à la paroi 32. La paroi forme un lien mécanique entre plusieurs aubes de différentes rangées et/ou d'une même rangée d'aubes.

Les aubes statoriques 26 comprennent chacune une plateforme 34 de fixation, éventuellement munies d'axes de fixation 36 tels des tiges filetées ou tout autre moyen équivalent. La paroi peut comprendre des couches annulaires de matériau abradable 38 entre les plateformes 34 des aubes, de sorte à former une barrière entre le flux primaire 18 et la paroi 32.

Le carter 28, ou du moins sa paroi 32, peut être réalisé en un matériau composite. Le matériau composite peut être réalisé à l'aide d'un renfort fibreux pré-imprégné et durci par autoclave, ou par injection. L'injection peut consister à imprégner un renfort fibreux d'une résine, éventuellement organique, tel de l'époxy. L'imprégnation peut être selon un procédé du type RTM (acronyme anglais pour Resin Transfer Molding).

Le renfort fibreux peut être une préforme tissée, éventuellement de manière tridimensionnelle, ou comprendre un empilement ou un enroulement de différentes feuilles fibreuses ou plis fibreux, qui peuvent s'étendre sur la paroi, et sur au moins une ou plusieurs brides. Les plis peuvent comprendre des fibres de carbone, et/ou des fibres de graphite, et/ou des fibres de verre pour éviter la corrosion galvanique, et/ou des fibres de kevlar, et/ou des fibres de carbotitanium. Grâce aux matériaux évoqués, un carter turbomachine peut mesurer entre 3 et 5 mm d'épaisseur pour un diamètre supérieur à 1 mètre.

La figure 3 représente une demi-coquille de carter de la turbine axiale, par exemple d'un carter externe de compresseur, éventuellement basse-pression. Le carter est vu axialement, depuis l'amont. Le présent enseignement peut être appliqué à tout carter de la turbomachine, tel un carter de soufflante ou un carter de turbine.

La paroi 32 présente une surface interne courbe 40. La surface interne 40 peut comprendre une courbure continue selon la circonférence de la paroi circulaire et/ou selon la direction axiale. La surface interne 40 peut être circulaire autour de l'axe de rotation 14 de la turbomachine, et éventuellement en regard dudit axe. La paroi 32, ou du moins la surface interne 40 peut être annulaire, éventuellement généralement tubulaire. Selon la circonférence, la courbure de la surface interne 40 peut être monotone, et éventuellement constante. La courbure peut varier axialement, par exemple être plus courbée vers l'aval. La surface interne 40 peut être une portion de surface conique, une portion de surface de sphéroïde, éventuellement sphérique, ou une combinaison de chacun de ces surfaces.

La paroi 32 peut comprendre des facettes 42, éventuellement disposées en au moins une rangée annulaire selon la circonférence de la paroi 32. Chaque facette 42 définit une surface plane. Les facettes 42 d'une rangée peuvent être régulièrement réparties angulairement. La paroi 32 peut comprendre plusieurs rangées annulaires de facettes 42 espacées axialement le long axialement de la paroi 32. Au moins une ou chaque facette 42 affleure la surface interne 40 de la paroi. Par affleurer on peut entendre qu'une facette est à niveau, et/ou prolonge, et/ou touche la surface interne.

Les facettes 42 peuvent présenter différentes formes, éventuellement les facettes d'une même rangée présentent la même forme. Chaque rangée peut présenter des formes différentes de facettes. Les facettes 42 peuvent présenter des formes de disques, des formes ovales. Les diamètres moyens des facettes 42 peuvent varier progressivement, ils peuvent augmenter en direction de l'extrémité de la paroi 32 ayant un diamètre minimal, qui dans l'exemple illustré en figure 2 est la direction d'amont vers l'aval.

Les facettes 42 d'une même rangée peuvent être distantes les unes des autres. Elles peuvent être alors séparées par des portions de surface interne 40 qui présentent des courbures continues. Chaque facette 42 d'une même rangée peut être entourée par la surface interne 40. Les facettes 42 d'une même rangée peuvent être tangentes les unes aux autres, elles peuvent être en contact au niveau de points de contact. Ou encore, les facettes d'une même rangée peuvent être tronquées latéralement. Ces facettes peuvent être jointives selon des lignes de jonction 44.

Une ou chaque facette 42 peut comprendre un moyen de fixation, tel un orifice de fixation 46, qui peut coopérer avec un axe de fixation d'aube. Préférentiellement, chaque orifice de fixation 46 est disposé au centre de la facette associée. Les orifices de fixation 46 peuvent être agencés en une ou plusieurs rangée(s) annulaire(s). Celles-ci peuvent être réparties axialement le long de la paroi 32.

Au moins une ou chaque bride axiale 48 peut être venue de matière avec la paroi 32, tout comme au moins une ou chaque bride annulaire 30. Alternativement, au moins un type de bride, ou chaque bride peut être rapporté sur la paroi. Par exemple, la paroi peut être en composite et les brides peuvent être métalliques et fixées sur la paroi.

La figure 4 représente une aube de turbomachine, par exemple une aube statorique 26 de redresseur de compresseur basse pression. L'aube peut également être une aube de turbine.

L'aube 26 comprend un corps 50, ou pale, formant une surface profilée destinée à s'étendre dans le flux primaire. Sa forme permet de modifier l'écoulement du flux. La pale s'étend axialement d'un bord d'attaque 60 à un bord de fuite 62. Les faces « intrados » et « extrados » relient le bord d'attaque 60 au bord de fuite 62 et une cambrure moyenne (noté 64 sur la figure 5) est définie à équidistance de ces deux faces.

La plateforme 34 de fixation de l'aube 26 à la paroi du carter peut présenter une forme générale de plaque. Elle peut comprendre au moins une ou deux zones de moindre épaisseur 52, et éventuellement une zone en surépaisseur 54. La zone en surépaisseur 54 peut être entourée par une zone de moindre épaisseur 52, ou être disposée entre deux zones de moindre épaisseur 52. L'axe de fixation 36 peut s'étendre à l'opposé de la pale 50 de l'aube. La ou chaque plateforme 34 comprend une surface radiale externe d'appui 56 destinée à venir en regard d'une facette.

La figure 5 représente un modèle de plateforme d'aube vue depuis l'extérieur radialement (ou vu de dessus par rapport à la vue de la figure 4). La pale 50 de l'aube qui est de l'autre côté de la plateforme 34 est représentée en trait pointillés. Les modèles de plateformes peuvent changer d'une rangée d'aubes à une autre.

La plateforme 34 peut présenter une forme générale de quadrilatère tel un parallélogramme, un trapèze ou un rectangle. Le contour de la plateforme 34 comprend des bords latéraux 58 opposés, pouvant éventuellement venir en contact des bords latéraux 58 voisins des autres aubes d'une même rangée, et des bords amont et aval 59. Les bords latéraux 58 peuvent être coudés ou arqués pour limiter leur rotation lors du serrage de leurs fixations.

La plateforme 34 est réalisée en métal, préférentiellement en titane. Elle peut également être en composite à matrice organique. Elle peut être venue de matière avec le corps de l'aube 26. Pour respecter une forme précise, son contour est usiné, éventuellement rectifié afin de respecter des tolérances strictes.

La zone en surépaisseur 54 peut présenter une forme de disque, l'axe de fixation 36 étant éventuellement disposé au centre du disque et/ou du rectangle. Alternativement, l'axe peut être disposé de manière excentrée et non au centre de la plateforme. Par exemple, le centre de l'axe 36 peut être à une distance de 20 à 50% de la dimension axiale de la plateforme du côté amont. L'axe 36 peut être circonscrit dans la première moitié ou le premier tiers amont de la plateforme.

La figure 6 représente une aube statorique 26 fixée à la paroi 32.

La paroi 32 peut présenter une épaisseur généralement constante, par exemple au niveau d'au moins une ou de chaque facette 42. Sa surface externe 70 peut être courbe au niveau de chaque facette 42, préférentiellement avec une courbure continue et/ou monotone axialement et/ou circonférentiellement au droit de chaque facette 42. Alternativement, la surface externe 70 de la paroi 32 peut comprendre un méplat 72 au niveau d'au moins une facette 42, préférentiellement au niveau de chaque facette. Un ou chaque méplat 72 peut être parallèle à la facette 42 associée. Un méplat 72 forme une surface plane, éventuellement lisse. Il peut former une discontinuité de la courbure de la surface externe 70. Le méplat offre une surface plane pour un moyen de serrage 74 de l'axe de fixation 36, préférentiellement un écrou 74 sur un axe fileté 36.

La surface radiale externe 56 de la ou chaque plateforme 34 vient en regard de la facette 42. Cette surface 56 et cette facette 42 en regard peuvent être parallèles et de dimensions sensiblement similaires. Alternativement les surfaces 42, 56 peuvent être inclinées l'une par rapport à l'autre. La surface 56 de la plateforme peut ne pas être plane.

La zone en surépaisseur 54 vient au contact de la facette 42 et l'axe 36 pénètre dans l'orifice (noté 46 sur la figure 3) de la facette 42.

De l'abradable 38 peut s'insérer entre les surfaces 42 et 56. L'abradable 38 peut s'arrêter aux bords de la plateforme ou être à distance axiale de celle-ci.

La ou chaque facette 42 forme une discontinuité dans la surface interne 40. Le contour d'au moins une ou de chaque facette 42 peut former une ligne de rupture de la courbure de la surface interne. Tout autour de chaque facette 42, les tangentes de la surface interne peuvent être inclinées par rapport à la facette 42. Les facettes 42 peuvent former des aplatissements dans la surface interne 40, les aplatissements étant vers l'intérieur. La paroi présente une continuité de matière entre les facettes et la surface interne, et éventuellement une discontinuité géométrique.

Entre la facette 42 et la surface 56 est prévu un joint d'étanchéité 80 en matériau élastique pour éviter les fuites d'air entre la plateforme et le carter. Ce joint renferme une poche 68 délimitée par le joint 80, la surface radiale externe 56 de la plateforme 34 et la paroi 32 du carter.

Bien que l'exemple illustré montre un carter avec des facettes, le carter peut ne pas être pourvu de facettes et la surface 56 vient donc en regard de la paroi tubulaire ou cylindrique 32.

Le joint peut être fait de barres. Son contour extérieur peut correspondre au moins partiellement au contour de la surface 56 et donc être en forme de polygone, notamment trapèze, parallélogramme ou rectangle. Trois des segments du joint 82, 84, 86 formant le polygone sont visibles sur la figure 6. Alternativement, le joint peut comprendre des portions planes.

L'une ou les deux surfaces 42 et 56 peuvent présenter des logements par exemple des gorges pour recevoir un ou plusieurs segments du joint 80.

La figure 7 détaille le joint 80 dans ce même mode de réalisation. Le joint 80 a un cadre 81 composé de segments extérieurs amont 82 et aval 84 et de segments extérieurs axiaux 86, 88 formant un rectangle.

Le joint peut en outre comprendre une portion torique 90 préférablement reliée au cadre 81 par des segments à 90°, notamment dans cet exemple deux segments axiaux 92, 94 et deux segments circonférentiels 96, 98, c'est-à-dire qui s'étendent principalement selon la circonférence. La portion torique 90 peut être reliée au cadre 81 à l'aide d'une croix, notamment formée par les segments.

Dans cet exemple, la portion torique 90 est au centre du joint 80. Celle-ci peut alternativement être déportée sur l'amont ou l'aval, c'est-à-dire en direction du segment 82 ou 84 respectivement. La portion torique 90 peut aussi être décalée circonférentiellement, c'est-à-dire vers le segment 86 ou le segment 88.

Préférentiellement, la section des segments circonférentiels 96, 98 est plus importante que la section des segments 92, 94. Si les segments sont tous de même épaisseur - l'épaisseur étant leur dimension dans la direction radiale qui est perpendiculaire au plan de la figure 7 -, la section des segments circonférentiels 96, 98 est plus importante par le fait de leur dimension dans la direction axiale qui est plus grande que la dimension circonférentielle des segments 92, 94.

L'épaisseur du segment aval 84 du cadre 81 peut être plus importante que l'épaisseur du segment amont 82 du cadre 81.

La figure 8 représente une vue isométrique d'un joint 180 selon un second mode de réalisation. Les segments du joint 180 sont incrémentés de 100 par rapport à celui de la figure 7.

Dans cet exemple, la portion torique 190 n'est reliée au cadre 181 formé par les segments 182, 184, 186, 188 que par trois segments 192, 196 et 198. Cet exemple montre en particulier la variation d'épaisseur le long du joint 180. Le segment aval 184 a en particulier une plus importante épaisseur que le segment amont 182. Ceci permet un taux de compression du joint 180 plus important en aval lorsque les surfaces 42 et 56 sont parallèles. Ceci permet aussi le montage d'un joint entre deux surfaces 42 et 56 qui ne sont pas parallèles, l'épaisseur variable du joint « rattrapant » l'écart variable entre les deux surfaces 42 et 56.

Les figures 9 et 10 décrivent un joint 280 selon un troisième mode de réalisation. Les segments du joint 280 sont incrémentés de 100 par rapport à celui de la figure 8. La portion torique 290 présente une forme ovale et celle-ci n'est pas disposée au milieu du joint mais dans la moitié amont. La portion torique 290 est reliée au cadre 281 par les segments circonférentiels 296, 298 et le segment axial 292. En remplacement du segment aval est prévue une bandelette de renfort 284. La figure 10 illustre cette bandelette 284 et met en avant l'importante variation de l'épaisseur entre l'amont et l'aval. La bandelette 284 peut aussi venir en complément d'un segment aval (comme le segment 184 du mode de réalisation précédent), la bandelette s'étendant en amont ou en aval d'un tel segment, éventuellement à distance de celui-ci. Le cadre 281 est formé par les segments 282, 286, 288 et la bandelette 284.

Les joints de deux plateformes adjacentes peuvent venir au contact l'un de l'autre. Les segments extérieurs axiaux 86, 88, 186, 188, 286, 288 de deux joints de plateformes adjacentes peuvent être parallèles et venir au contact l'un de l'autre.

Une plateforme peut avoir un côté du contour parallèle à un côté d'une plateforme adjacente et venir au contact de ce côté.

Alternativement, comme représenté sur la figure 11, deux ou plusieurs joints adjacents peuvent ne former qu'un seul joint 380 commun à plusieurs plateformes.

Ce joint 380 comprend un segment amont 382 et un segment aval 384 communs à plusieurs plateformes. Des portions toriques 390 sont prévues pour circoncire chacune l'axe de fixation des plateformes respective et des segments intérieurs sont prévus pour relier les portions toriques 390 aux segments amont 382 et aval 384. L'agencement des portions toriques 390 et des segments intérieurs respectifs correspond à l'agencement des plateformes. Ainsi, certaines portions toriques peuvent être positionnées à différents endroits axialement, et la dimension des portions de joint en regard d'une plateforme peut être plus ou moins grande. Le fait que le joint 380 n'est pas symétrique peut servir de détrompeur lors du montage de la turbomachine.

Le joint peut épouser les contours polygonaux de chacune des plateformes d'aubes adjacentes. Le joint est donc formé de plusieurs cadres 381 et deux cadres adjacents peuvent partager un segment en commun.

Un tel joint 380 peut coopérer avec plusieurs aubes de la rangée annulaire d'aubes, comme par exemple deux ou quatre aubes adjacentes, ou toutes les aubes en regard d'un demi-carter. Alternativement, un joint peut coopérer avec une pluralité d'aubes adjacentes dont l'une au moins est fixée à un demi-carter et au moins une autre est fixée à l'autre demi-carter. Le joint peut également être commun à toutes les aubes d'une rangée d'aube et se présenter sous la forme d'une couronne.

Les figures 12 et 13 illustrent un joint 480, 580 selon l'invention. Celui-ci peut disposer des différents éléments déjà décrits dans les autres modes de réalisation (portion torique, languette, un joint unique commun à plusieurs plateforme, etc.).

En outre, le joint 480 dispose de plots 483 thermoformés, réalisés sous forme d'inserts de moulage. Ces plots 483 sont préférentiellement disposés au niveau du cadre 481 du joint. Alternativement, un ou des plots peuvent être disposés à d'autres endroits du joint 480. Ces plots peuvent comprendre un trou qui peut coopérer avec des pions prévus sur la plateforme. Les pions peuvent être tels qu'un assemblage serré dans les plots est obtenu. Ceci permet de pré-assembler le joint sur la plateforme. Les plots peuvent alternativement être pourvus d'un taraudage pour recevoir une tige filetée des plateformes. Les plots sont au nombre de 2, 4 ou 6. Les plots peuvent être de dimensions identiques ou différentes, en particulier lorsque le joint est plus épais en aval comme représenté sur la figure 12. Alternativement un seul plot peut aussi être prévu sur le joint.

La figure 13 représente un plot 580 muni d'un élément adhésif 583 sur son cadre 581. Les éléments sont représentés schématiquement et l'échelle des grandeurs n'est pas respectée. L'élément adhésif peut être un point de colle ou une couche adhésive 583, qui peut être recouverte d'un opercule 585. Lors du montage, l'opercule 585 est enlevé du joint 580, puis le joint est positionné sur la plateforme. A cette fin, l'opercule dispose d'une partie 587 non adhérente au moyen adhésif afin de faciliter son enlèvement.

Ainsi, le joint adhère à la plateforme et facilite le montage de la plateforme et de son joint dans le carter.

Le joint des différents modes de réalisation illustrés ci-dessus peut être fait complètement d'élastomère, de polymère ou de mousse. Un ou plusieurs des segments peut comprendre un fil rigide (métallique ou autre) en son cœur enrobé d'élastomère, de polymère ou de mousse.

Les différents détails des différents modes de réalisation exposés dans la présente demande peuvent être combinés à moins qu'il ne soit explicitement décrit comme alternatives et qu'une telle combinaison soit rendue mécaniquement impossible.

## Revendications

1. Ensemble pour turbomachine axiale (2), notamment de turboréacteur d'aéronef, l'ensemble comprenant :
- un carter (28) annulaire avec une surface interne (40) ;
- une rangée annulaire d'aubes statoriques (26) avec au moins une aube statorique (26) comprenant une pale (50) s'étendant radialement depuis une plateforme de fixation (34), ladite plateforme de fixation (34) étant fixée au carter (28) et présentant un contour polygonal (58, 59) ;
**caractérisé en ce qu'**il comprend en outre
un joint d'étanchéité (80, 180, 280, 380, 480, 580) formé par un élément distinct du carter (28) et distinct de la plateforme de fixation (34), et comprenant un cadre (81, 181, 281, 381, 481, 581) dont le contour épouse le contour polygonal (58, 59) de la plateforme de fixation (34), ledit cadre (81, 181, 281, 381, 481, 581) étant en contact radial de la plateforme de fixation (34) et du carter (28) afin d'y assurer une étanchéité.

2. Ensemble selon la revendication 1, **caractérisé en ce que** le cadre (81, 181, 281, 381, 481, 581) délimite de manière étanche une poche (68) radialement entre la plateforme de fixation (34) et le carter (28), ladite poche (68) s'étendant notamment sur la majorité de la plateforme de fixation (34).

3. Ensemble selon l'une des revendications 1 ou 2, **caractérisé en ce que** la plateforme comprend des côtés de polygone en contact les uns avec les autres, et le cadre (81, 181, 281, 381, 481, 581) est formé de barres (82, 84, 86, 88, 182, 184, 186, 188, 282, 284, 286, 288, 382, 384, 386, 388) longeant les côtés de la plateforme.

4. Ensemble selon l'une des revendications 1 à 3, **caractérisé en ce que** le cadre (81, 181, 281, 381, 481, 581) du joint (80, 180, 280, 380, 480, 580) a une forme extérieure générale en parallélogramme et préférentiellement rectangulaire, ou **en ce que** la plateforme (34) a un axe de fixation (36) qui traverse un orifice (46) du carter (28), et **en ce que** l'axe de fixation (36) traverse le joint (80, 180, 280, 380, 480, 580), une portion (90, 190, 290, 390) du joint (80, 180, 280, 380) étant optionnellement torique ou cylindrique et entourant l'axe de fixation (36), et des segments (92, 94, 96, 98, 192, 196, 198, 292, 296, 298) reliant préférentiellement la portion torique ou cylindrique (90, 190, 290, 390) au cadre (81, 181, 281, 381), les segments (92, 94, 96, 98, 192, 196, 198, 292, 296, 298) comprenant optionnellement deux segments circonférentiels (96, 98, 196, 198, 296, 298) orientés selon la direction circonférentielle de la turbomachine et au moins un segment axial (92, 94, 192, 292) orienté selon la direction axiale de la turbomachine, et/ou la portion torique ou cylindrique (290, 390) étant optionnellement renfermée dans la moitié amont du joint (180, 280, 380).

5. Ensemble selon l'une des revendications 1 à 4, **caractérisé en ce que** le joint d'étanchéité (80, 180, 280, 380, 480, 580), notamment le cadre (81, 181, 281, 381, 481, 581), forme une boucle fermée et étanche qui est inscrite dans le contour polygonal (58, 59) de la plateforme de fixation (34).

6. Ensemble selon l'une des revendications 1 à 5, **caractérisé en ce que** le joint (280) comprend une languette de renfort aval (284), préférentiellement s'étendant principalement selon la direction circonférentielle de la turbomachine.

7. Ensemble selon l'une des revendications 1 à 6, **caractérisé en ce que** le joint (380) est interposé entre le carter (28) et plusieurs plateformes (34) d'aubes adjacentes, ledit joint (380) épousant les contours polygonaux (58, 59) de chacune desdites plusieurs plateformes (34) d'aubes adjacentes.

8. Ensemble selon l'une des revendications 1 à 7, **caractérisé en ce que** la surface interne (40) du carter (28) comporte une rangée annulaire de facettes (42) recevant les aubes statoriques (26), une surface radiale externe (56) de la plateforme (34) étant inclinée par rapport à la facette (42) associée et/ou l'épaisseur radiale du joint (80, 180, 280, 380, 480, 580) est plus importante en aval qu'en amont.

9. Ensemble selon l'une des revendications 1 à 8, **caractérisé en ce qu'**une couche de matériau abradable (38) est prévue sur la surface interne (40) du carter (28), notamment en amont et/ou en aval des facettes (42), et à distance axialement des plateformes (34) et/ou du joint (80, 180, 280, 380, 480, 580).

10. Procédé d'assemblage d'un ensemble pour turbomachine, **caractérisé en ce que** l'ensemble est selon l'une des revendications 1 à 9 et **en ce que** le procédé comprend une étape (a) de mise en place du joint (80, 180, 280, 380, 480, 580) entre le carter (28) et la plateforme (34) d'aube (26), et une étape (b) de fixation de l'aube (26) au carter (28) pendant laquelle le joint (80, 180, 280, 380, 480, 580) est comprimé radialement entre la plateforme (34) de l'aube (26) et le carter (28), le joint (80, 180, 280, 380, 480, 580) étant préférentiellement plus comprimé en aval qu'en amont.

11. Procédé selon la revendication 10 et ensemble selon la revendication 4, **caractérisé en ce que** l'étape (b) fixation comprend le serrage d'un écrou (74) sur l'axe de fixation (36) de manière à comprimer le joint (80, 180, 280, 380, 480, 580).

12. Joint d'étanchéité (480) pour une plateforme de fixation d'aube statorique de turbomachine axiale (2), notamment de turboréacteur d'aéronef, ladite plateforme de fixation (34) présentant un contour polygonal (58, 59), le joint (480) comprenant : un cadre (481) dont le contour est apte à épouser le contour polygonal (58, 59) de la plateforme de fixation (34), et des plots thermoformés (483), les plots (483) étant des inserts de moulage du joint (480), les plots comprenant optionnellement des trous, préférentiellement débouchants, apte à coopérer avec des pions prévus sur la plateforme (34).

13. Joint d'étanchéité (580) pour une plateforme de fixation d'aube statorique de turbomachine axiale (2), notamment de turboréacteur d'aéronef, ladite plateforme de fixation (34) présentant un contour polygonal (58, 59), le joint (580) comprenant : un cadre (581) dont le contour est apte à épouser le contour polygonal (58, 59) de la plateforme de fixation (34), et un élément adhésif (583) au moins sur une partie du cadre (581), l'élément adhésif (583) étant recouvert d'un opercule (585), l'élément adhésif (583) étant optionnellement une couche adhésive prévue sur la partie du cadre (581) apte à venir au contact de la plateforme (34).

14. Procédé selon l'une des revendications 10 ou 11, **caractérisé en ce que** le joint d'étanchéité (480, 580) est selon l'une des revendications 12 ou 13, l'étape (a) de mise en place du joint (480, 580) entre le carter (28) et la plateforme (34) d'aube (26) comprenant une sous-étape de pré-assemblage du joint (480, 580) à la plateforme (34).

15. Procédé selon la revendication 14 en combinaison d'un joint (480) selon la revendication 12, **caractérisé en ce que** la sous-étape de pré-assemblage comprend la fixation des plots (483) à des pions prévus sur la plateforme (34), ou procédé selon la revendication 14 en combinaison d'un joint (580) selon la revendication 13, **caractérisé en ce que** la sous-étape de pré-assemblage comprend l'enlèvement de l'opercule (585) et la fixation par adhérence du joint (580) à la plateforme (34).

## Patentansprüche

1. Baugruppe für eine Axialturbomaschine (2), insbesondere ein Flugzeugstrahltriebwerk, wobei die Baugruppe umfasst:
- ein ringförmiges Gehäuse (28) mit einer Innenfläche (40);
- eine ringförmige Reihe von Statorschaufeln (26) mit mindestens einer Statorschaufel (26) mit einem sich radial von einer Befestigungsplattform (34) erstreckenden Blatt (50), wobei die Befestigungsplattform (34) am Gehäuse (28) befestigt ist und eine polygonale Kontur (58, 59) darstellt;
**dadurch gekennzeichnet, dass** sie ferner eine Dichtungsfuge (80, 180, 280, 380, 480, 580) umfasst, die durch ein durch ein vom Gehäuse (28) und von der Befestigungsplattform (34) getrenntes Element gebildet wird, und einen Rahmen (81, 181, 281, 381, 481, 581) umfasst, dessen Kontur der polygonalen Kontur (58, 59) der Befestigungsplattform (34) entspricht, wobei der Rahmen (81, 181, 281, 381, 481, 581) in radialem Kontakt mit der Befestigungsplattform (34) und dem Gehäuse (28) steht, um eine Abdichtung zu gewährleisten.

2. Baugruppe nach Anspruch 1, **dadurch gekennzeichnet, dass** der Rahmen (81, 181, 281, 381, 481, 581) radial zwischen der Befestigungsplattform (34) und dem Gehäuse (28) eine Tasche (68) abdichtend begrenzt, wobei sich die Tasche (68) insbesondere über den Großteil der Befestigungsplattform (34) erstreckt.

3. Baugruppe nach einem der Ansprüche 1 bis 2, **dadurch gekennzeichnet, dass** die Plattform Polygonseiten umfasst, die miteinander in Kontakt stehen, und der Rahmen (81, 181, 281, 381, 481,581) aus Stäben (82, 84, 86, 88, 182, 184, 186, 188, 282, 284, 286, 288, 382, 384, 386, 388) entlang der Seiten der Plattform gebildet wird.

4. Baugruppe nach einem der Ansprüche 1 bis 3, **dadurch gekennzeichnet, dass** der Rahmen (81, 181, 281, 381, 481, 581) der Dichtung (80, 180, 280, 380, 480, 580) eine allgemeine äußere Form im Parallelogramm und vorzugsweise rechteckig aufweist, oder dass die Plattform (34) eine Befestigungsachse (36) aufweist, die durch eine Öffnung (46) des Gehäuses (28) verläuft, und dadurch, dass die Befestigungsachse (36) durch die Dichtung (80, 180, 280, 380, 480, 580) geht, wobei ein Teil (90, 190, 290, 390) der Dichtung (80, 180, 280, 380) optional torisch oder zylindrisch ist und die Befestigungsachse (36) umgibt, sowie Segmente (92, 94, 96, 98, 192, 196, 198, 292, 296, 298), die vorzugsweise den torischen oder zylindrischen Abschnitt (90, 190, 290, 390) mit dem Rahmen (81, 181, 281, 381) verbinden, wobei die Segmente (92, 94, 96, 98, 192, 196, 198, 292, 296, 298) optional zwei Umfangssegmente (96, 98, 196, 198, 296, 298) umfassen, die in Umfangsrichtung der Turbomaschine ausgerichtet sind, und wobei mindestens ein axiales Segment (92, 94, 192, 292) in axialer Richtung der Turbomaschine ausgerichtet ist, und/oder der torische oder zylindrische Abschnitt (290, 390) optional in der stromaufwärtigen Hälfte der Dichtung (180, 280, 380) eingeschlossen ist.

5. Baugruppe nach einem der Ansprüche 1 bis 4, **dadurch gekennzeichnet, dass** die Dichtungsfuge (80, 180, 280, 380, 480, 580), insbesondere der Rahmen (81, 181, 281, 381, 481, 581), eine geschlossene und dichte Schleife bildet, die mit der polygonalen Kontur (58, 59) der Befestigungsplattform (34) in Verbindung steht.

6. Baugruppe nach einem der Ansprüche 1 bis 5, **dadurch gekennzeichnet, dass** die Dichtung (280) eine stromabwärtige Verstärkungszunge (284) umfasst, die sich vorzugsweise hauptsächlich in Umfangsrichtung der Turbomaschine erstreckt.

7. Baugruppe nach einem der Ansprüche 1 bis 6, **dadurch gekennzeichnet, dass** die Dichtung (380) zwischen dem Gehäuse (28) und mehreren Plattformen (34) benachbarter Laufschaufeln angeordnet ist, wobei die Dichtung (380) sich den polygonalen Konturen (58, 59) jeder der mehreren Plattformen (34) benachbarter Laufschaufeln angepasst ist.

8. Baugruppe nach einem der Ansprüche 1 bis 7, **dadurch gekennzeichnet, dass** die Innenfläche (40) des Gehäuses (28) eine ringförmige Reihe von Facetten (42) umfasst, die die Statorschaufeln (26) aufnehmen, wobei eine äußere radiale Fläche (56) der Plattform (34) gegenüber der zugehörigen Facette (42) geneigt ist und/oder die radiale Dicke der Dichtung (80, 180, 280, 380, 480, 580) stromabwärts größer ist als stromaufwärts.

9. Baugruppe nach einem der Ansprüche 1 bis 8, **dadurch gekennzeichnet, dass** eine Schicht abreibbaren Materials (38) auf der Innenfläche (40) des Gehäuses (28) angeordnet ist, insbesondere stromaufwärts und / oder stromabwärts der Facetten (42) und axial von den Plattformen (34) und / oder von der Dichtung (80, 180, 280, 380, 480, 580) beabstandet.

10. Verfahren zum Zusammenbau einer Baugruppe für eine Turbomaschine, **dadurch gekennzeichnet, dass** die Baugruppe eine nach einem der Ansprüche 1 bis 9 ist und dass die Verfahren einen Schritt (a) des Anbringens der Dichtung (80, 180, 280, 380, 480, 580) zwischen dem Gehäuse (28) und der Plattform (34) der Schaufel (26) umfasst, und einen Schritt (b) der Befestigung der Schaufel (26) an dem Gehäuse (28), währenddessen die Dichtung (80, 180, 280, 380, 480, 580) radial zwischen der Plattform (34) der Schaufel (26) und dem Gehäuse komprimiert wird, vorzugsweise stromabwärts mehr komprimiert wird als stromaufwärts.

11. Verfahren nach Anspruch 10 und der Baugruppe nach Anspruch 4, **dadurch gekennzeichnet, dass** der Schritt (b) der Befestigung das Anziehen einer Mutter (74) auf dem Befestigungsstift (36) umfasst, um die Dichtung (80, 180, 280, 380, 480, 580) zusammenzudrücken.

12. Dichtungsfuge (480) für eine Befestigungsplattform von Statorschaufeln einer axialen Turbomaschine (2), insbesondere für ein Turbojetflugzeug, wobei die Befestigungsplattform (34) eine polygonale Kontur (58, 59) darstellt, wobei die Dichtung (480) umfasst: einen Rahmen (481), dessen Kontur an die polygonale Kontur (58, 59) der Befestigungsplattform (34) angepasst werden kann, und tiefgezogene Noppen (483), wobei die Noppen (483) Dichtungsformeinsätze (480) sind, die Noppen optional Löcher angeordnet haben, vorzugsweise freie Öffnungen, die geeignet sind mit den auf der Plattform (34) angeordneten Stiften zusammenwirken zu können.

13. Dichtungsfuge (580) für eine Befestigungsplattform von Statorschaufeln einer axialen Turbomaschine (2), insbesondere für ein Turbojetflugzeug, wobei die Befestigungsplattform (34) eine polygonale Kontur (58, 59) darstellt, wobei die Dichtung (580) umfasst: einen Rahmen (581), dessen Kontur an die polygonale Kontur (58, 59) der Befestigungsplattform (34) angepasst werden kann und ein und ein Klebeelement (583) zumindest auf einem Teil des Rahmens (581), wobei das Klebeelement (583) mit einer Abdeckung (585) bedeckt ist, wobei das Klebeelement (583) optional eine Klebeschicht ist, die auf einem Teil des Rahmens (581) angeordnet und in der Lage ist, mit der Plattform (34) in Kontakt zu treten.

14. Verfahren nach einem der Ansprüche 10 oder 11, **dadurch gekennzeichnet, dass** die Dichtungsfuge (480, 580) eine nach den Ansprüchen 12 oder 13 ist, der Schritt (a) der Anbringung der Fuge (480, 580) zwischen dem Gehäuse (28) und der Befestigungsplattform (34) der Schaufel (26) einen Unterschritt der Vormontage der Dichtung (480, 580) an der Plattform (34) umfasst.

15. Verfahren nach Anspruch 14 in Kombination mit der Dichtung (480) nach Anspruch 12, **dadurch gekennzeichnet, dass** der Unterschritt die Befestigung der Noppen (483) an den an der Plattform (34) angeordneten Stiften umfasst, oder Verfahren nach Anspruch 14 in Kombination mit der Dichtung (580) von Anspruch 13, **dadurch gekennzeichnet, dass** der Unterschritt der Vormontage das Abheben der Abdeckung (585) und die Befestigung der Dichtung (580) an der Plattform (34) durch Ankleben umfasst.

## Claims

1. An assembly for an axial turbomachine (2), in particular an aircraft turbojet engine, the assembly comprising:
- an annular casing (28) with an internal surface (40);
- an annular row of stator vanes (26) with at least one stator vane (26) comprising an airfoil (50) extending radially from a fixing platform (34), said fixing platform (34) being fixed to the casing (28) and having a polygonal contour (58, 59);
**characterized in that** it further comprises
a gasket (80, 180, 280, 380, 480, 580) formed by an element distinct from the casing (28) and distinct from the fixing platform (34), and comprising a frame (81, 181, 281, 381, 481, 581), contour of which matches the polygonal contour (58, 59) of the fixing platform (34), said frame (81, 181, 281, 381, 481, 581) being in radial contact with the fixing platform (34) and the casing (28) in order to ensure a seal.

2. Assembly according to claim 1, **characterized in that** the frame (81, 181, 281, 381, 481, 581) sealingly delimits a pocket (68) radially between the fixing platform (34) and the casing (28), said pocket (68) extending in particular over the majority of the fixing platform (34).

3. Assembly according to any of claims 1 and 2, **characterized in that** the platform comprises polygon sides in contact with each other and the frame (81, 181, 281, 381, 481, 581) is formed of bars (82, 84, 86, 88, 182, 184, 186, 188, 282, 284, 286, 288, 382, 384, 386, 388) running along the sides of the platform.

4. Assembly according to any of claims 1 to 3, **characterized in that** the frame (81, 181, 281, 381, 481, 581) of the gasket (80, 180, 280, 380, 480, 580) has a general exterior shape as a parallelogram and preferably rectangular, or **in that** the platform (34) has a fixing axis (36) which passes through an orifice (46) of the casing (28), and **in that** the fixing axis (36) passes through the gasket (80, 180, 280, 380, 480, 580), a portion (90, 190, 290, 390) of the gasket (80, 180, 280, 380) being optionally toric or cylindrical and surrounding the fixing axis (36), and segments (92, 94, 96, 98, 192, 196, 198, 292, 296, 298) preferably connecting the toric or cylindrical portion (90, 190, 290, 390) to the frame (81, 181, 281, 381) optionally comprising two circumferential segments (96, 98, 196, 198, 296, 298) oriented in the circumferential direction of the turbomachine and at least one axial segment (92, 94, 192, 292) oriented in the axial direction of the turbomachine, and/or the toric or cylindrical portion (290), 390) being optionally enclosed in the upstream half of the gasket (180, 280, 380).

5. Assembly according to any of claims 1 to 4, **characterized in that** the gasket (80, 180, 280, 380, 480, 580), in particular the frame (81, 181, 281, 381, 481, 581), forms a closed and sealed loop which is inscribed in the polygonal contour (58, 59) of the fixing platform (34).

6. Assembly according to any of claims 1 to 5, **characterized in that** the gasket (280) comprises a downstream reinforcement tab (284), preferably extending mainly in the circumferential direction of the turbomachine.

7. Assembly according to any of claims 1 to 6, **characterized in that** the gasket (380) is interposed between the casing (28) and several platforms (34) of adjacent vanes, said gasket (380) matching the polygonal contours (58, 59) of each of said several platforms (34) of adjacent vanes.

8. Assembly according to any of claims 1 to 7, **characterized in that** the internal surface (40) of the casing (28) comprises an annular row of facets (42) receiving the stator vanes (26), an external radial surface (56) of the platform (34) being inclined relative to the associated facet (42) and/or the radial thickness of the gasket (80, 180, 280, 380, 480, 580) is greater downstream than upstream.

9. Assembly according to any of claims 1 to 8, **characterized in that** a layer of abradable material (38) is provided on the internal surface (40) of the casing (28), in particular upstream and/or downstream of the facets (42), and axially spaced from the platforms (34) and/or the gasket (80, 180, 280, 380, 480, 580).

10. Method for assembling an assembly for a turbomachine, **characterized in that** the assembly is according to any of claims 1 to 9 and **in that** the method comprises a step (a) of placing the gasket (80 , 180, 280, 380, 480, 580) between the casing (28) and the vane (26) platform (34), and a step (b) of fixing the vane (26) to the casing (28) during which the gasket (80, 180, 280, 380, 480, 580) is compressed radially between the vane (26) platform (34) and the casing (28), the gasket (80, 180, 280, 380, 480, 580) being preferably more compressed downstream than upstream.

11. Method according to claim 10 and the assembly according to claim 4, **characterized in that** the step (b) of fixing comprises the tightening of a nut (74) on the fixing axis (36) so as to compress the gasket (80, 180, 280, 380, 480, 580).

12. Gasket (480) for a platform for fixing a stator vane of an axial turbomachine (2), in particular of an aircraft turbojet, said fixing platform (34) having a polygonal contour (58, 59), the gasket (480) comprising: a frame (481) the outline of which is adapted to match the polygonal contour (58, 59) of the fixing platform (34), and thermoformed studs (483), the studs (483) being molding inserts (480) of the gasket (480), the studs optionally comprising holes, preferably through-holes, capable of cooperating with pins provided on the platform (34).

13. Gasket (580) for a platform for fixing a stator vane of an axial turbomachine (2), in particular of an aircraft turbojet, said fixing platform (34) having a polygonal contour (58, 59), the gasket (580) comprising: a frame (581), contour of which is adapted to match the polygonal contour (58, 59) of the fixing platform (34), and an adhesive element (583) at least on a part of the frame (581), the adhesive element (583) being covered with a lid (585), the adhesive element (583) being optionally an adhesive layer provided on the part of the frame (581) capable of coming into contact with the platform (34).

14. Method according to any of claims 10 and 11, **characterized in that** the gasket (480, 580) is according to any of claims 12 and 13, the step (a) of placing the gasket (480, 580) between the casing (28) and the vane (26) platform (34) comprising a sub-step of pre-assembly of the gasket (480, 580) with the platform (34).

15. Method according to claim 14 in combination with a gasket (480) according to claim 12, **characterized in that** the pre-assembly sub-step comprises the fixing of the studs (483) to pins provided on the platform (34), or method according to claim 14 in combination with a gasket (580) according to claim 13, **characterized in that** the pre-assembly sub-step comprises the removal of the lid (585) and the fixing by adhesion of the gasket (580) to the platform (34).
